# FASCICULE DE BREVET EUROPEEN

(11) **EP 3 534 767 B1**
(45) Date de publication et mention de la délivrance du brevet: **26.08.2020**
(21) Numéro de dépôt: 17797590.1
(22) Date de dépôt: 31.10.2017
(51) Int. Cl.: A47L 13/00, G09F 15/00, E01F 9/688, B08B 7/04, B08B 1/00

(54) **ABSORPTION, SIGNALISATION ET RAMASSAGE D'UN PRODUIT POTENTIELLEMENT A RISQUE**
ABSORPTION, SIGNALISIERUNG UND AUFNEHMEN EINES POTENZIELL GEFÄHRLICHEN PRODUKTES
ABSORPTION, SIGNALING AND COLLECTION OF A POTENTIALLY HARMFULL PRODUCT

(30) Priorité: 04.11.2016 FR 1660674
(43) Date de publication de la demande: 11.09.2019
(73) Titulaire: Hg3 S.a.r.l., 1249 Luxembourg (LU)
(72) Inventeur: BIGATA, Eric, 33320 Mios (FR); BLOMET, Joël, 95760 Valmondois (FR)
(74) Mandataire: Plasseraud IP
(86) Numéro de dépôt international: PCT/EP2017/077917
(87) Numéro de publication internationale: WO 2018/083100

(56) Documents cités:
- GB-A- 2 124 280
- US-A1- 2004 231 214
- US-B1- 7 823 757

## Description

### Domaine technique et Art antérieur

La présente invention concerne le domaine de la prévention des risques, et notamment la prévention des risques sanitaires.

L'objet de la présente invention concerne ainsi un dispositif permettant l'absorption, éventuellement la neutralisation, la signalisation et le ramassage d'un produit potentiellement à risque sur un sol.

Par produit potentiellement à risque au sens de la présente invention, on entend ici dans toute la présente description un produit qui se présente le plus généralement sous la forme d'un liquide, une pâte ou une poudre, et qui est susceptible de représenter un risque pour une personne ; il peut s'agir par exemple d'un risque sanitaire si le produit est potentiellement toxique pour une personne ou si le produit est corrosif ou irritant, notamment lors par exemple d'un contact du produit avec la peau ou les yeux ou encore lors d'une inhalation ou d'une ingestion du produit. Il peut également s'agir d'un risque physique ou corporel lorsque par exemple le produit en question peut entraîner une glissade de la personne.

Il peut s'agir à titre d'exemples non limitatifs de produits chimiques ou organiques ou encore alimentaires ou biologiques tels que par exemple de la peinture (acrylique ou glycérophtalique), de la lasure, de l'huile, des liquides chimiques par exemple à base de solvants, des acides forts, des oxydants, des bases fortes, des décapants, des liquides ou des poudres de nettoyage, des agents détersifs, des solvants, des engrais, des insecticides, des fongicides ou encore des désherbants, etc.

Dans la vie de tous les jours ou encore au travail, les produits potentiellement à risque tels que ceux définis ci-dessus peuvent poser des problèmes de pollution et/ou de sécurité à différents échelles.

Par exemple, un accident routier d'un camion transportant des matières premières toxiques ou dangereuses peut provoquer une pollution environnementale ainsi que des dégâts sur la route.

Dans un environnement industriel ou dans un laboratoire, une erreur de manipulation d'un bidon contenant une matière première toxique ou dangereuse peut provoquer des blessures du personnel ou l'endommagement des installations.

En permettant l'absorption, éventuellement la neutralisation, la signalisation et le ramassage de produits potentiellement à risque, la présente invention trouve de nombreuses applications avantageuses notamment dans le domaine de la grande distribution ou encore dans le domaine de l'industrie ou en laboratoires.

On peut citer comme exemple d'applications de l'invention l'absorption, éventuellement la neutralisation, la signalisation et le ramassage d'un produit potentiellement à risque sur le sol dans un rayon d'un magasin de bricolage ou de jardinage ; dans cette application, l'invention est particulièrement avantageuse pour prévenir la clientèle et le personnel d'un risque à la fois corporel et sanitaire, par exemple lorsque le produit sur le sol est une peinture, un acide ou un produit chimique à base de solvants. En effet, il est malheureusement fréquent que des produits réactifs, corrosifs et/ou irritants comme de l'acide chlorhydrique (pour débouche les éviers), qui sont présents dans les rayons d'un magasin de bricolage ou de jardinage, soient déversés par accident sur le sol et soient à l'origine d'accidents, ces accidents étant d'autant plus gênants qu'ils touchent le plus souvent des clients.

D'autres applications avantageuses peuvent également être envisagées dans le cadre de l'invention, comme par exemple l'absorption, éventuellement la neutralisation, la signalisation et le ramassage d'un produit potentiellement à risque sur le sol dans un environnement industriel, et notamment dans une industrie chimique où les employés manipulent régulièrement des produits chimiques généralement corrosifs et irritants, plus ou moins agressifs, comme par exemple les acides forts ou les bases fortes. Dans un tel environnement, il est fréquent que ces produits tombent sur le sol et que des membres du personnel entrent accidentellement en contact avec ces produits.

La maîtrise rapide de ces produits déversés sur le sol est primordiale dans bien des situations.

Intéressons-nous plus particulièrement à la problématique de la prévention des risques dans la grande distribution.

Dans les magasins, et notamment dans les magasins dédiés au bricolage et/ou au jardinage, un membre du personnel est généralement désigné pour veiller à la bonne application dans le magasin ou dans un rayon de toutes les règles en matière de prévention des risques, ces risques étant ceux encourus à la fois par le personnel et la clientèle du magasin.

Ce membre du personnel est donc désigné comme responsable de la santé et de la sécurité. Il peut s'agir par exemple d'un chef de rayon ou du responsable de magasin.

Classiquement, cette prévention implique notamment un balisage dans tout le magasin pour :
- prévenir des risques de glissade : en utilisant un plot de signalisation,
- prévenir des risques liés à des produits potentiellement toxiques : en utilisant des panneaux d'information ou des marquages au sol appropriés.

De façon générale, il est important que l'information à destination des clients et du personnel soit claire, précise et compréhensible par tous.

Le balisage, sous forme de panneaux d'information, de plot de signalisation, de pictogrammes, doit être mis en place dans toutes les zones à risque identifiées.

On comprend aisément que le client ou le membre du personnel qui a subi un accident dans l'enceinte d'un magasin recherche souvent à mettre en cause la responsabilité légale du magasin, notamment si toutes les dispositions relatives à la sécurité n'ont pas été respectées par le magasin : des plaintes pour homicides ou blessures involontaires avec condition aggravante d'un manquement à une obligation de sécurité ou de prudence, ou encore pour mise en danger d'autrui sont présentées très régulièrement devant les tribunaux.

Ceci est très mauvais aussi bien pour les performances financières du magasin qui doit notamment prendre en charge financièrement les conséquences de l'accident que pour l'image de marque et la renommée du magasin.

Pour assurer la sécurité de la clientèle et du personnel dans les magasins, on connaît les balises de prévention BP, obligatoires dans chaque magasin, et mises en place immédiatement suite au déversement d'un produit potentiellement à risque.

Outre ces éléments de signalisation, il existe des solutions mises en place pour absorber un produit sur le sol comme de déposer une poudre sur le produit en question, ce qui nécessite la manipulation de la poudre pour la verser sur le produit, ce qui est peu pratique si ladite poudre n'est pas stockée à proximité du lieu où se trouve le produit déversé sur le sol.

De plus le résidu formé par le mélange du produit et de la poudre est généralement abandonné au moins momentanément sur le sol, pour laisser le temps à l'utilisateur de trouver des outils adaptés pour ramasser le résidu. Il y a d'une part un risque que le résidu bien que signalé ainsi laissé dans une zone par exemple de passage soit foulé par un passant. De plus sélectionner des outils adaptés pour ramasser un tel résidu n'est pas toujours aisé puisque cela peut dépendre notamment de la chimie du résidu à ramasser.

US 2004/231214 A1 relates to a self-erecting device which can serve as a signaling unit.

GB 2 124 280 A relates to a stand or base member for use as a road sign or as part of a road sign comprising a hollow plastics container which can be filled with sand or other ballast material.

US 7 823 757 B1 relates to a spill containment system for dispensing a berm of containment material on a support surface around a liquid spill to inhibit the liquid spill from spreading across the support surface including a container receiving the containment material.

### Objet et Résumé de la présente invention

La présente invention vise à améliorer la situation décrite ci-dessus.

La présente invention vise à remédier aux différents inconvénients mentionnés ci-dessus en proposant une solution simple d'utilisation et efficace permettant d'absorber, de signaler la présence d'un produit potentiellement à risque sur le sol et de ramasser le résidu formé par la poudre et le produit.

A cet effet, l'objet de la présente invention concerne selon un premier aspect un dispositif d'absorption, de signalisation et de ramassage d'un produit potentiellement à risque sur un sol.

Avantageusement, le dispositif selon la présente invention comprend un corps creux longiligne dont les parois intérieures définissent un volume de stockage.

Dans ce volume de stockage, est stockée une poudre apte à absorber le produit potentiellement à risque lorsque la poudre entre en contact avec ledit produit.

On parle également de poudre absorbante.

Cette poudre peut également être apte à neutraliser le produit potentiellement à risque.

Dans ce cas, on parle de poudre absorbante et neutralisante.

On comprend ici que, dans ce cas, le dispositif est un dispositif d'absorption, de neutralisation et de signalisation d'un produit potentiellement à risque sur un sol.

Avantageusement, le volume de stockage débouche sur une ouverture pour le versement gravitaire de la poudre sur le produit.

Cette poudre en recouvrant le produit l'absorbe et éventuellement le neutralise.

Avantageusement, le dispositif selon la présente invention comprend en outre un piétement sur lequel est montée directement ou indirectement une extrémité du corps pour former un plot de signalisation. L'extrémité est une extrémité inférieure du corps lorsque le plot de signalisation est vertical.

Selon la présente invention, le piètement comprend une base sensiblement plane saillant radialement par rapport audit corps afin de pouvoir poser ledit dispositif sur le sol de manière stable.

En posant le piètement sur le sol, on signale la présence sur le sol du produit absorbé et éventuellement neutralisé qui doit être ramassé.

La base comprend au moins deux parties détachables utilisables pour ramasser un résidu formé par ladite poudre et ledit produit.

Ainsi, tant par sa structure que par sa configuration, le dispositif selon l'invention se présente comme un outil de prévention simple d'utilisation et compact.

Il suffit à l'individu, chargé de la sécurité, de verser à travers l'ouverture la poudre sur le produit potentiellement à risque, puis ensuite de poser le piètement à proximité du produit neutralisé par la poudre, pour signaler au tiers la présence d'un risque potentiel. L'individu peut ensuite utiliser les parties détachables de la base pour ramasser le résidu.

La présente invention propose un outil unique permettant à la fois :
- le stockage d'une poudre apte à absorber et éventuellement neutraliser un produit potentiellement à risque, et
- la signalisation de la présence dudit produit sur le sol, et
- le ramassage du résidu.

L'objet de la présente invention présente ainsi une triple fonction assurant à la fois le stockage d'un produit pulvérulent (absorbeur et neutralisateur de produit à risque), la signalisation dudit produit sur le sol et le ramassage.

De préférence, la base du piètement est formée en matériau polymère.

Dans un autre mode de réalisation, le volume de stockage contient également un sac adapté pour recevoir le résidu formé par ladite poudre et ledit produit.

Dans un autre mode de réalisation, le volume de stockage contient également une paire de gants.

Dans un mode comme dans l'autre, le volume de stockage contient donc tout l'équipement pour le ramassage du résidu.

De préférence, la base présente une prédécoupe à chaque jonction entre une partie détachable de la base et la base adaptée pour faciliter le détachement de la partie détachable de la base.

De préférence, le corps creux longiligne est sensiblement cylindrique et l'extension radiale de la base est supérieure au diamètre du cylindre, et avantageusement chaque partie détachable a une surface supérieure au tiers, de préférence au quart de la surface de la base.

Dans une mode de réalisation particulièrement avantageux la base a une forme sensiblement carrée et avantageusement chaque partie détachable a une forme sensiblement triangulaire.

Corrélativement, l'objet de la présente invention concerne selon un deuxième aspect un procédé d'absorption, de neutralisation, de signalisation et de ramassage d'un produit potentiellement à risque sur un sol à l'aide d'un dispositif tel que celui décrit ci-dessus.

Avantageusement le procédé comprend les étapes du versement gravitaire d'une poudre par une ouverture d'un corps creux longiligne dont les parois intérieures définissent un volume de stockage dans lequel est stockée cette poudre apte à absorber ledit produit lorsque ladite poudre entre en contact avec ledit produit. Le procédé comprend également une étape de signalisation dudit produit, à l'aide du plot de signalisation formé par un piétement sur lequel est monté l'extrémité inférieure dudit corps, ledit piètement comprenant une base sensiblement plane saillant radialement par rapport audit corps afin de poser ledit dispositif sur le sol de manière stable et à signaler la présence sur le sol dudit produit. Le procédé comprend finalement une étape de ramassage dudit résidu formé par ladite poudre et ledit produit à l'aide d'au moins deux parties détachées de ladite base et éventuellement, le versement dudit résidu dans un sac préalablement retiré du corps cylindrique.

Corrélativement, l'objet de la présente invention concerne selon un troisième aspect une utilisation d'un dispositif d'absorption, de signalisation et de ramassage tel que celui décrit ci-dessus pour absorber et signaler la présence sur un sol d'un produit potentiellement à risque et pour le ramasser.

Ainsi, l'objet de la présente invention, par ses différents aspects fonctionnels et structurels décrits ci-dessus, constitue un outil pratique et facile d'utilisation remédiant à tous les inconvénients rencontrés jusqu'à présent en matière de sécurité et de prévention, notamment dans les magasins de bricolage ou de jardinage, pour absorber, neutraliser, signaler et ramasser la présence d'un produit à risque sur le sol.

### Brève description des figures annexées

D'autres caractéristiques et avantages de la présente invention ressortiront de la description ci-dessous, en référence aux figures 1 à 3 annexées qui en illustrent un mode de réalisation dépourvu de tout caractère limitatif et sur lesquelles :
- la figure la représente de façon schématique une vue en perspective d'un dispositif d'absorption, de neutralisation, de signalisation et de ramassage d'un produit potentiellement à risque selon un exemple de réalisation de la présente invention ;
- la figure 1b représente de façon schématique une vue en coupe d'un dispositif d'absorption, de neutralisation, de signalisation et de ramassage conforme à la figure la;
- les figures 2a-2b-2c-2d-2e représentent de façon schématique l'utilisation d'un dispositif d'absorption, de neutralisation, de signalisation et de ramassage conforme à la figure 1 ;
- la figure 3 représente de façon schématique plusieurs dispositifs d'absorption, de neutralisation, de signalisation et de ramassage reliés entre eux par un cordon de sécurité pour délimiter une zone potentiellement à risque.

### Description détaillée de différents exemples de mise en œuvre

Un dispositif d'absorption, de neutralisation, de signalisation et de ramassage d'un produit potentiellement à risque selon un exemple de réalisation de la présente invention va maintenant être décrit dans ce qui va suivre en faisant référence conjointement aux figures 1 à 3.

Pour mémoire, un des objets de la présente invention est de fournir un outil pratique permettant à la fois d'absorber, de neutraliser, de signaler et de ramasser un produit potentiellement à risque.

L'exemple décrit ici concerne principalement une application dans un magasin de bricolage.

On comprendra ici qu'il s'agit d'un exemple d'application parmi d'autres, et que bien évidemment la présente invention pourra trouver d'autres applications pour d'autres domaines comme la prévention des risques notamment chimiques dans un environnement industriel ou dans un lieu public comme par exemple une gare ou un métro.

Dans l'exemple décrit ici, on se place dans une situation dans laquelle un pot de peinture est tombé accidentellement dans une allée d'un magasin de bricolage.

Une peinture P déversée sur le sol S de l'allée du magasin constitue un risque aussi bien pour les clients que pour le personnel du magasin.

En effet, il est possible de glisser lorsqu'on marche sur la peinture P déversée sur le sol S. Il s'agit ici essentiellement d'un risque corporel, même si l'ingestion d'une peinture peut également représenter un risque sanitaire.

La peinture P se présente donc comme un produit potentiellement à risque au sens de la présente invention.

La personne responsable de la sécurité, ici par exemple le chef de rayon, est donc prévenue immédiatement.

Comme rappelé ci-dessus, l'objectif pour le chef de rayon est dans un premier temps d'absorber la peinture P sur le sol S, puis de signaler au tiers la présence de cette peinture P sur le sol S et enfin de ramasser le produit.

La phase d'absorption a pour objet d'éviter un accident corporel si par exemple un client ou un membre du personnel marche sur la peinture P au sol et glisse.

L'absorption consiste ici à amener à l'état solide ou granuleux la peinture (liquide).

Classiquement, on utilise de la sciure de bois, ce qui n'est pas efficace et n'est pas très pratique pour les raisons évoquées précédemment.

Ici, on prévoit donc de préférence l'absorption de cette peinture P avec une poudre 20 du type « *POLYCAPTOR*® » commercialisée par la Société PREVOR.

Une telle poudre 20 est destinée à lutter contre tout type d'épandage accidentel de produit liquide. En contact avec un produit potentiellement à risque tel que la peinture, la composition de cette poudre 20 permet d'absorber tout type de produit en utilisant une quantité minimum et à un coût inférieur à celui des poudres absorbantes actuellement commercialisés.

Par ailleurs, la composition de cette poudre 20 n'est pas dangereuse (non toxique, non irritante, non allergisante, et non écotoxique), contrairement à certains produits actuellement commercialisés.

Cette poudre du type « *POLYCAPTOR*® » est donc particulièrement appropriée à l'usage que nous voulons en faire dans notre exemple d'application.

Bien évidemment, l'homme du métier comprendra ici que l'utilisation d'autres types de poudre absorbante pourra être envisagée dans le cadre de la présente invention.

On peut également prévoir à titre d'exemple une autre situation dans laquelle le contenu d'une bouteille d'acide chlorhydrique est déversé sur le sol.

De telles bouteilles sont généralement vendues dans les magasins de bricolage, notamment pour déboucher les éviers.

On comprend ici que l'acide chlorhydrique constitue ici un produit P potentiellement à risque au sens de la présente invention.

En effet, il existe un risque sanitaire qui pourrait se produire si par exemple l'acide P entrait en contact avec la peau d'un client.

On peut également imaginer une inhalation ou une ingestion accidentelle de cet acide P.

Dans ce cas précis, il faut donc que le chef de rayon absorbe puis neutralise les potentiels effets chimiques néfastes et toxiques de l'acide P sur le sol S.

Par neutraliser, on entend ici limiter voire supprimer tous les effets ou les réactions potentiellement dangereuses du produit. Par exemple, pour un acide, il s'agit de ramener le pH à une valeur comprise entre 5 à 10, voire la valeur du pH à 7.

Ici, pour absorber et neutraliser l'acide P au sol, on prévoit donc de préférence l'utilisation d'une poudre 20 du type « *TRIVOREX*® » commercialisée par la société PREVOR.

Bien évidemment, l'homme du métier comprendra ici que l'utilisation d'autres types de poudre absorbante et neutralisante pourra être envisagée dans le cadre de la présente invention.
Cette poudre 20 mélangée au produit sur laquelle elle est versée forme un résidu solide.

Pour répandre cette poudre 20 sur le produit P (peinture ou acide) pour absorber et éventuellement neutraliser ce produit, et finalement pour ramasser le résidu, il est prévu dans le cadre de la présente invention un dispositif 100.

Comme illustré en figures la et 1b, le dispositif 100 selon la présente invention comporte un corps creux 10 longiligne de forme cylindrique monté sur un piètement 30. Le piètement 30 et le corps 10 forment ensemble un plot de signalisation.

Dans cet exemple, les parois intérieures 10a du cylindre définissent un volume de stockage V1 permettant le stockage de la poudre 20.

On peut prévoir que ce cylindre est en carton. Le cylindre peut bien entendu être en tout autre matériau, notamment en polymère tel que du polyéthylène. 1Les parois intérieures 10a du cylindre peuvent être couvertes d'un film protecteur pour isoler la poudre du reste.

On peut également prévoir que ce film soit ignifuge.

Dans le cadre d'une utilisation avec le « *POLYCAPTOR*® » ou le « *TRIVOREX*® », un tel film n'est pas nécessaire.

Dans l'exemple décrit ici et illustré en figure la et 1b, ce volume V1 débouche au niveau de l'extrémité supérieure du corps 10 en position verticale, donc opposée au piètement 30, sur une ouverture 12 fermée par des moyens de fermeture tels que par exemple un capuchon amovible 13 ou un opercule détachable 13'.

Sur le plan pratique, le chef de rayon, responsable de sécuriser la zone, saisit le dispositif 100 et enlève le capuchon 13 ou détache l'opercule 13' pour libérer l'ouverture 12. L'ouverture 12 est équipée d'un bec verseur pour favoriser le versement gravitaire de la poudre 20 sur ledit produit P. Un tel bec est avantageux pour doser correctement le versement de la poudre sur le produit.

Le versement gravitaire de la poudre 20 sur le produit P permet de façon quasi-immédiate une absorption et éventuellement une neutralisation du produit P. Un résidu solide est alors formé, résidu qui peut être récupéré et jeté.

Dans l'exemple décrit ici, le chef de rayon tient le dispositif 100 par des moyens de préhension 40 tels qu'une poignée de préhension 41 qui est ménagée sur la paroi extérieure 10b du cylindre (voir figure 2a)

Cette poignée 41 favorise la préhension dudit dispositif (100) notamment lors du versement gravitaire de la poudre 20 sur le produit P au sol S sol (voir figure 2b). La paroi extérieure 10b du corps creux 10 peut comprendre des éléments de signalétiques adaptés pour assurer la signalisation de la présence sur le sol S du produit P.

La base 31 du piètement sensiblement plane et saillant radialement par rapport audit corps 10 afin de pouvoir poser ledit dispositif 100 sur le sol de manière stable. Le corps creux longiligne est sensiblement cylindrique et l'extension radiale de la base 31 est supérieure au diamètre du cylindre, de sorte que le dispositif 100 soit stable posé sur le sol.

La base 31 comprend au moins deux parties détachables 31a et 31b (figure 2c) utilisables pour ramasser le résidu formé par ladite poudre et ledit produit (figure 2d). La géométrie et la dimension des parties détachables 31a, 31b, par rapport au reste de la base 31 est telle que le plot de signalisation conserve sa stabilité au sol également après retrait des parties détachables 31a et 31b. Chaque partie détachable a par exemple typiquement une surface supérieure au tiers, de préférence au quart de la surface de la base 31.

On comprend de la description que la base pourra comprendre un plus grand nombre de parties détachables, dès lors que le plot reste stable après détachement des parties détachables.

Des prédécoupes 32 permettent de faciliter la séparation d'une partie détachable 31a, 31b, de la base 31.

Dans un mode préféré de réalisation, la base 31 a une forme sensiblement carrée comme illustré à la figure la. La base 31 comprend par exemple deux parties détachables 31a et 31b de formes triangulaires et de dimensions similaires entre elles. Après détachement des parties détachables, 31a et 31b, la base 31 a une forme dans le plan de base sensiblement longitudinale qui assure sa stabilité.

Lorsque la poudre est déversée sur la peinture P, il suffit au chef de rayon de poser le plot de signalisation à côté de la peinture P et de ramasser avec les pelles ainsi formées le résidu.

La base 31, et éventuellement le corps creux 10, sont formés en polymère, de préférence en polymère recyclable. Le polymère recyclable est par exemple du polyéthylène ou du polypropylène. Ainsi la base 31 ne sera pas abimée par le produit liquide déversé.

Le corps 10 et le piétement 30 sont structurellement indépendants l'un de l'autre, et ledit corps 10 et ledit piétement 30 comportent chacun des moyens de solidarisation aptes à coopérer ensemble pour assembler solidairement entre eux ledit corps 10 et ledit piètement 30. Cet assemblage peut ainsi se faire par exemple par emboîtage du corps 10 dans ledit piétement.

Il est ainsi facile de stocker le dispositif 100 pour minimiser son encombrement : le corps 10 et le piètement 30 étant deux pièces séparées qui s'emboîtent l'une dans l'autre par les moyens de solidarisation décrits ci-dessus.

Le volume de stockage V1 peut également contenir un sac 70. Le volume de stockage peut également contenir des gants 60.

Dans ce cas le sac et les gants sont sortis du volume de stockage. L'utilisateur se munit des gants. Le résidu 20, P est ramassé par l'utilisateur et versé dans le sac 70 qui est ensuite jeté.

Il peut également être prévu des moyens d'ancrage 50, tels que des crochets 51, ménagés sur la paroi extérieure 10b du corps 10 de chaque dispositif 100.

Le chef de rayon peut alors relier physiquement entre eux plusieurs dispositifs 100 à l'aide d'un cordon 60 afin de délimiter sur le sol S une zone de danger (figure 3).

Ainsi, le dispositif 100, objet de l'invention, se présente comme un outil indispensable pour assurer la sécurité et la prévention des risques dans les magasins.

Il répond à la fois aux normes de sécurité et de prévention et aux exigences des personnes concernées pour assurer cette sécurité et cette prévention : pratique, simple d'utilisation, objet 3 en 1, peu encombrant, etc.

Compte tenu des qualités de ce dispositif 100, on comprend aisément qu'il trouvera d'autres applications avantageuses comme par exemple une utilisation dans un contexte industriel pour assurer la sécurité et la prévention dans une industrie dans laquelle les employés manipulent régulièrement des produits à risque (industrie automobile, industrie chimique, industrie sidérurgique, etc.).

D'autres applications peuvent également être envisagées comme par exemple chez les médecins ou les vétérinaires pour absorber et signaler les liquides au sol suite par exemple à des fuites urinaires.

## Revendications

1. Dispositif d'absorption, de signalisation et de ramassage d'un produit sur un sol, ledit dispositif (100) comprenant :
- un corps creux longiligne (10) dont les parois intérieures définissent un volume de stockage (V1) dans lequel est stockée une poudre (20) apte à absorber ledit produit, ledit volume de stockage (V1) débouchant sur une ouverture pour le versement gravitaire de ladite poudre (20),
- un piétement sur lequel est montée une extrémité dudit corps (10) pour former un plot de signalisation, ledit piétement (30) comprenant une base (31) sensiblement plane saillant radialement par rapport audit corps (10) afin de pouvoir poser ledit dispositif (100) sur le sol de manière stable
**caractérisé en ce que** :
- la base (31) comprend au moins deux parties détachables (31a, 31b) utilisables pour ramasser un résidu formé par ladite poudre (20) et ledit produit.

2. Dispositif d'absorption, de signalisation et de ramassage selon la revendication 1, dans lequel la base (31) du piétement (30) est formée en matériau polymère.

3. Dispositif d'absorption, de signalisation et de ramassage selon l'une quelconque des revendications 1 ou 2, dans lequel le volume de stockage (V1) contient également un sac (70) adapté pour recevoir le résidu formé par ladite poudre (20) et ledit produit et/ou une paire de gants (60).

4. Dispositif d'absorption, de signalisation et de ramassage selon l'une quelconque des revendications 1 à 3, dans lequel la base (31) présente une prédécoupe (32) à chaque jonction entre une partie détachable de la base (31a, 31b) et la base (31) adaptée pour faciliter le détachement de la partie détachable (31a, 31b) de la base (31).

5. Dispositif d'absorption, de signalisation et de ramassage selon l'une quelconque des revendications 1 à 4, dans lequel le corps creux longiligne (10) est sensiblement cylindrique et l'extension radiale de la base (31) est supérieure au diamètre du cylindre.

6. Dispositif d'absorption, de signalisation et de ramassage selon l'une quelconque des revendications 1 à 5, dans lequel chaque partie détachable (31a, 31b) a une surface supérieure au tiers, de préférence au quart, de la surface de la base (31).

7. Dispositif d'absorption, de signalisation et de ramassage selon l'une quelconque des revendications 1 à 6, dans lequel la base (31) a une forme sensiblement carrée.

8. Dispositif d'absorption, de signalisation et de ramassage selon la revendication 7, dans laquelle chaque partie détachable (31a, 31b) a une forme sensiblement triangulaire.

9. Procédé d'absorption, de signalisation et de ramassage d'un produit potentiellement à risque sur un sol à l'aide du dispositif selon l'une quelconque des revendications 1 à 8, comprenant :
- le versement gravitaire d'une poudre (20) par une ouverture d'un corps creux longiligne (10) dont les parois intérieures définissent un volume de stockage (V1) dans lequel est stockée cette poudre (20) apte à absorber ledit produit lorsque ladite poudre (20) entre en contact avec ledit produit,
- la signalisation dudit produit, à l'aide du plot de signalisation formé par un piétement sur lequel est monté l'extrémité inférieure dudit corps (10), ledit piètement (30) comprenant une base (31) sensiblement plane saillant radialement par rapport audit corps (10) afin de poser ledit dispositif (100) sur le sol de manière stable et à signaler la présence sur le sol dudit produit
**caractérisé en ce qu'**il comprend également :
- le ramassage dudit résidu formé par ladite poudre (20) et ledit produit à l'aide d'au moins deux parties détachées (31a, 31b) de ladite base (31),
- éventuellement, le versement dudit résidu dans un sac préalablement retiré du corps cylindrique (10).

10. Utilisation d'au moins un dispositif d'absorption, de signalisation et de ramassage selon l'une quelconque des revendications 1 à 9 pour absorber et signaler la présence sur un sol d'un produit potentiellement à risque.

## Patentansprüche

1. Vorrichtung zum Absorbieren, Signalisieren und Aufnehmen eines Produkts auf einem Boden, wobei die Vorrichtung (100) umfasst:
- einen langgestreckten Hohlkörper (10), dessen Innenwände ein Speichervolumen (V1) begrenzen, in dem ein Pulver (20) gelagert ist, welches das Produkt absorbieren kann, wobei das Speichervolumen (V1) in eine Öffnung zum Gießen des Pulvers (20) unter Schwerkraft mündet,
- einen Sockel, auf dem ein Ende des Körpers (10) angebracht ist, um einen Signalkontakt zu bilden, wobei der Sockel (30) eine im wesentlichen ebene Basis (31) aufweist, die in Bezug auf den Körper (10) radial vorsteht, um die Vorrichtung (100) stabil auf den Boden stellen zu können,
- **dadurch gekennzeichnet,**
- **dass** der Sockel (31) wenigstens zwei abnehmbare Teile (31a, 31b) umfasst, die dazu geeignet sind, einen von dem Pulver (20) und dem Produkt gebildeten Rückstand aufzunehmen.

2. Absorptions-, Signalisierungs- und Aufnahmevorrichtung nach Anspruch 1, wobei die Basis (31) des Sockels (30) aus polymerem Material gebildet ist.

3. Absorptions-, Signalisierungs- und Aufnahmevorrichtung nach einem der Ansprüche 1 oder 2, wobei das Speichervolumen (V1) auch einen Beutel (70) zur Aufnahme des von dem Pulver (20) und dem Produkt gebildeten Rückstands und/oder ein Paar Handschuhe (60) enthält.

4. Absorptions-, Signalisierungs- und Aufnahmevorrichtung nach einem der Ansprüche 1 bis 3, wobei die Basis (31) an jeder Verbindungsstelle zwischen einem abnehmbaren Teil der Basis (31 a, 31 b) und der Basis (31) einen Vorschnitt (32) aufweist, der dazu geeignet ist, das Abnehmen des abnehmbaren Teils (31 a, 31 b) von der Basis (31) zu erleichtern.

5. Absorptions-, Signalisierungs- und Aufnahmevorrichtung nach einem der Ansprüche 1 bis 4, wobei der langgestreckte Hohlkörper (10) im Wesentlichen zylindrisch ist und die radiale Erstreckung der Basis (31) größer als der Durchmesser des Zylinders ist.

6. Absorptions-, Signalisierungs- und Aufnahmevorrichtung nach einem der Ansprüche 1 bis 5, wobei jedes abnehmbare Teil (31a, 31b) eine Oberfläche aufweist, die größer als ein Drittel, vorzugsweise ein Viertel, der Oberfläche der Basis (31) ist.

7. Absorptions-, Signalisierungs- und Aufnahmevorrichtung nach einem der Ansprüche 1 bis 6, wobei die Basis (31) eine im Wesentlichen quadratische Form hat.

8. Absorptions-, Signalisierungs- und Aufnahmevorrichtung nach Anspruch 7, wobei jeder abnehmbare Teil (31a, 31b) eine im Wesentlichen dreieckige Form hat.

9. Verfahren zum Absorbieren, Signalisieren und Aufnehmen eines potentiell gefährlichen Produkts auf einem Boden mit Hilfe der Vorrichtung nach einem der Ansprüche 1 bis 8, umfassend:
- Gießen eines Pulvers (20) unter Schwerkraft durch eine Öffnung in einem langgestreckten Hohlkörper (10), dessen Innenwände ein Speichervolumen (V1) begrenzen, in dem dieses Pulver (20) gelagert wird, das in der Lage ist, das Produkt zu absorbieren, wenn das Pulver (20) mit dem Produkt in Kontakt kommt,
- Signalisierung des Produkts mit Hilfe des Signalisierungskontakts, der durch einen Sockel gebildet wird, auf dem das untere Ende des Körpers (10) angebracht ist, wobei der Sockel (30) eine im Wesentlichen ebene Basis (31) aufweist, die in Bezug auf den Körper (10) radial vorsteht, um die Vorrichtung (100) stabil auf dem Boden zu platzieren und das Vorhandensein des Produkts auf dem Boden zu signalisieren, **dadurch gekennzeichnet, dass** es ferner umfasst:
- Aufnehmen des durch das Pulver (20) und das Produkt gebildeten Rückstands mittels wenigstens zweier abgetrennter Teile (31a, 31b) der Basis (31),
- gegebenenfalls Gießen des Rückstands in einen Beutel, der zuvor von dem zylindrischen Körper (10) entfernt wurde.

10. Verwendung wenigstens einer Absorptions-, Signalisierungs- und Aufnahmevorrichtung nach einem der Ansprüche 1 bis 9 zur Absorption und Signalisierung des Vorhandenseins eines potentiell gefährlichen Produkts auf einem Boden.

## Claims

1. A device for absorbing, signaling and picking up a product on a floor, said device (100) comprising:
- a slender hollow body (10) whose inner walls define a storage volume (V1) in which is stored a powder (20) able to absorb said product, where said storage volume (V1) opens through an opening for pouring said powder by gravity (20);
- a stand on which one end of said body (10) is mounted for forming a signaling marker, where said stand (30) comprises a substantially flat base (31) projecting radially relative to said body (10) in order to place said device (100) stably on the floor;
**characterized in that**:
- the base (31) comprises at least two detachable parts (31a, 31b) which can be used for picking up a residue formed by said powder (20) and said product.

2. The device for absorbing, signaling and picking up according to claim 1, wherein the base (31) of the stand (30) is formed of a polymer.

3. The device for absorbing, signaling and picking up according to any one of claims 1 or 2, wherein the storage volume (V1) also contains a bag (70) suitable for receiving the residue formed by said powder (20) and said product and/or a pair of gloves (60).

4. The device for absorbing, signaling and picking up according to any one of claims 1 to 3, wherein the base (31) has a precut (32) at each junction between a detachable part of the base (31a, 31b) and the base (31), suited for making the detachment of the detachable part (31a, 31b) from the base (31) easier.

5. The device for absorbing, signaling and picking up according to any one of claims 1 to 4, wherein the slender hollow body (10) is substantially cylindrical and the radial extension of the base (31) is larger than the diameter of the cylinder.

6. The device for absorbing, signaling and picking up according to any one of claims 1 to 5, wherein each detachable part (31a, 31b) has a surface area greater than a third, preferably greater than a quarter of the surface area of the base (31).

7. The device for absorbing, signaling and picking up according to any one of claims 1 to 6, wherein the base (31) has a substantially square shape.

8. The device for absorbing, signaling and picking up according to claim 7, wherein each detachable part (31a, 31b) has a substantially triangular shape.

9. A method for absorbing, signaling and picking up a potentially hazardous product on the floor using the device according to any one of claims 1 to 8, comprising:
- pouring a powder (20) by gravity through an opening of a slender hollow body (10) whose inner walls define a storage volume (V1) in which is stored this powder (20) able to absorb said product when said powder (20) enters into contact with said product;
- signaling of said product, using the signaling marker formed by a stand on which the lower end of said body (10) is mounted, where said stand (30) comprises a substantially flat base (31) projecting radially relative to said body (10) in order to place said device (100) stably on the floor and to signal the presence of said product on the floor
**characterized in that** it also comprises:
- picking up said residue formed by said powder (20) and said product using at least two detached parts (31a, 31b) from said base (31);
- possibly, pouring said residue into a bag previously taken out of the cylindrical body (10).

10. Use of at least one device for absorbing, signaling and picking up according to any one of claims 1 to 9 for absorbing and signaling the presence on the floor of a potentially hazardous product.
